# EUROPÄISCHE PATENTSCHRIFT

(11) **EP 2 119 323 B1**
(45) Veröffentlichungstag und Bekanntmachung des Hinweises auf die Patenterteilung: **30.06.2010**
(21) Anmeldenummer: 08708820.9
(22) Anmeldetag: 08.02.2008
(51) Int. Cl.: H05B 41/04

(54) **ZÜNDTRANSFORMATOR FÜR EINE ENTLADUNGSLAMPE**
IGNITION TRANSFORMER FOR A DISCHARGE LAMP
TRANSFORMATEUR D'ALLUMAGE POUR LAMPE À DÉCHARGE

(30) Priorität: 13.02.2007 DE 102007007128; 12.04.2007 DE 102007017338
(43) Veröffentlichungstag der Anmeldung: 18.11.2009
(73) Patentinhaber: Osram Gesellschaft mit beschränkter Haftung, 81543 München (DE)
(72) Erfinder: SIESSEGGER, Bernhard, 81479 München (DE); RÖHL, Manfred, 83052 Bruckmühl (DE)
(86) Internationale Anmeldenummer: PCT/EP2008/051546
(87) Internationale Veröffentlichungsnummer: WO 2008/098881

(56) Entgegenhaltungen:
- WO-A-2005/011338
- DE-A1- 19 610 385
- JP-A- 2 216 796
- JP-A- 2005 340 060
- US-A- 4 929 873
- US-A- 4 980 612
- US-A1- 2001 026 132

## Beschreibung

### Technisches Gebiet

Die Erfindung geht aus von einem Zündtransformator zur Zündung einer Entladungslampe, vorzugsweise Hockdruckgasentladungslampe, mittels Impulszündung, wobei nach der Zündung ein hochfrequenter Lampenbetrieb an einem elektronischen Vorschaltgerät erfolgt.

### Stand der Technik

Eine in der Druckschrift WO2005/011338 wiedergegebene Schaltungsanordnung für eine Hochdruckentladungslampe weist ein Betriebsteil mit einer Gleichspannungsquelle und ein Zündteil mit Impulsquelle und einer quecksilberfreien Halogen-Metalldampf-Hochdruckentladungslampe auf. Im Zündteil sind die Entladungslampe und eine Sekundärwicklung eines Zündtransformators in Reihe geschaltet. Die Primärwicklung des Zündtransformators wird über eine Impulsquelle angesteuert. Als Material für den Zündtransformatorkern wird ein besonders verlustarmes Material bevorzugt. Nach der Zündung der Entladungslampe über Impulsquelle und Zündtransformator liegt die Sekundärwicklung mit der Entladungslampe im Betriebskreis in Reihe.

Da der Lampenstrom während des Betriebes der Entladungslampe durch die Sekundärwicklung fließt, weißt diese Sekundärwicklung während des Lampenbetriebes eine unerwünschte Induktivität auf. Eine partielle Kompensation der Induktivität der Sekundärwicklung kann entsprechend der vorstehend genannten Druckschrift dadurch erreicht werden, dass mit der Sekundärwicklung ein Kondensator in Reihe geschaltet wird.

Patentschrift JP 2005340060 (Toshiba) beschreibt einen Transformator zur Wendelheizung, wobei der Transformatorkern so ausgebildet ist, daß die Curie-Temperatur erreicht wird nach der Zündung der Lampe.

Bei einem hochfrequenten Lampenbetrieb verbleibt jedoch auch unter Verwendung des vorstehend genannten Kondensators die Induktivität der Sekundärwicklung im Lampenstromkreis, sodass sowohl Verluste im Zündtransformator als auch in dem den hochfrequenten Lampenstrom liefernden Wandler auftreten.

### Darstellung der Erfindung

Die Aufgabe der vorliegenden Erfindung ist es, einen Zündtransformator für eine Entladungslampe, bei dem die Verluste während eines hochfrequenten Lampenbetriebes verringert sind und ein geringer schaltungstechnischer Aufwand erforderlich ist, sowie einen kompakten Lampensockel vorzusehen.

Diese Aufgabe wird durch den Zündtransformator für die Entladungslampe nach Anspruch 1 und einen Lampensockel nach Anspruch 9 gelöst.

Besonders vorteilhafte Ausgestaltungen finden sich in den abhängigen Ansprüchen.

Erfindungsgemäß wird ein Zündtransformator für eine Entladungslampe mit einem Transformatorkern vorgesehen, dessen Material, Leistung und Aufbau in einer solchen Weise gewählt sind, dass die Curie-Temperatur des Materials nach der für mittels des Zündtransformators bewirkten Zündung durch einen Spannungsabfall über einer Sekundärwicklung des Zündtransformators erreichbar ist. Die Aufheizung auf die Zündtemperatur erfolgt mit der an der Sekundärwicklung anliegenden Energie, wobei nach Erreichen der Curie-Temperatur die Sekundärwicklung des Zündtransformators praktisch unwirksam ist und nur eine geringe Leistung und Absorption aus dem Lampenkreis notwendig ist, um den Transformatorkern auf der Curie-Temperatur zu halten.

Es wird bevorzugt, dass das Material des Transformatorkerns eine Curie-Temperatur im Bereich von 60°C bis 400°C, insbesondere zwischen 100°C und 220°C aufweist, wodurch eine zu starke Erwärmung des Transformatorkerns, die möglicherweise auf Materialien in der Umgebung des Transformatorkern negative Auswirkungen haben könnte, vermieden wird.

Es wird die Curie-Temperatur im Bereich zwischen 100°C und 220°C bevorzugt, da mit zunehmender Curie-Temperatur die Effizienz durch Wärmeverluste sinkt, andererseits die Curie-Temperatur in jedem Fall über der Umgebungstemperatur liegen muss, um eine einwandfrei Funktion gewährleisten zu können.

Ferner ist der Transformatorkern bevorzugt so gestaltet, dass die magnetische Länge und der magnetische wirksame Querschnitt von dem Transformatorkern in einer solchen Weise minimiert sind, dass eine für die Zündung ausreichende magnetische Kopplung zwischen Primär- und Sekundärwicklung im kalten Zustand des Zündtransformators vorliegt. Somit kann eine schnelle Zündung erfolgen und gleichzeitig während des Lampenbetriebes die Sekundärwicklung praktisch unwirksam sein.

In einer besonderen Ausgestaltung hat der Transformatorkern Ringform, da bei einem hochfrequenten Lampenstrom weniger elektromagnetische Störungen verursacht werden, als bei einer offenen Geometrie wie etwas einem Stabkern.

Ferner wird bevorzugt, wenn der Zündtransformator thermisch isoliert ausgebildet ist, um den Transformatorkern bei geringerer zuzuführender Leistung und damit höherer Effizienz der gesamten Anordnung auf Curie-Temperatur zu halten und die Sekundärwicklung praktisch unwirksam zu machen.

Der Transformatorkern wird bevorzugt zur thermischen und elektrischen Isolation vergossen, wodurch sich dieser ökonomisch günstig herstellen lässt.

Alternativ dazu kann der Transformatorkern in einem augeschlossenen Gehäuse vorgesehen sein, wodurch sich die Konvektion von Luft und die damit einhergehende verstärkte Kühlung unterbinden lassen.

Der Zündtransformator ist insbesondere für eine Hochdruckentladungslampe vorgesehen. Dabei lässt sich insbesondere bei Automobilscheinwerfern eine kompakte Bauform bei guter Lichtausbeute erzielen.

Ferner wird ein Lampensockel für eine Entladungslampe mit einem Zündtransformator mit den vorstehend beschriebenen Eigenschaften vorgesehen, wobei sich aufgrund des geringen Volumens des Transformatorkerns eine kompakte Bauform der Lampenanordnung umsetzen lässt.

In einer Weiterbildung ist das Entladungsgefäß der Lampe in das Loch des Zündtransformators im Lampensockel zumindest abschnittsweise hineinragend vorgesehen. Auf diese Weise lässt sich die große Axialabmessung der Entladungslampen zum Vorsehen des Transformatorkerns in der Umgebung des Entladungsgefäßes der Entladungslampe nutzen.

### Kurze Beschreibung der Zeichnungen

Im Folgenden soll die Erfindung anhand von Ausführungsbeispielen näher erläutert werden. Die Figuren zeigen:
- Fig. 1: Eine Schaltungsanordnung für eine Entladungslampe mit einem Zündtransformator entsprechend der vor- liegenden Erfindung,
- Fig. 2: Eine schematische Ansicht eines Lampensockels mit Zündtransformator, Impulsquelle und Entladungslam- pe entsprechend der vorliegenden Erfindung,
- Fig. 3: Eine Perspektivansicht eines Transformatorkerns mit Spalt für einen Zündtransformator entsprechend der vorliegenden Erfindung,
- Fig. 4: Eine graphische Darstellung der Abhängigkeit der Anfangspermeabilität von der Temperatur bei einem Material für den Transformatorkern entsprechend der vorliegenden Erfindung,
- Fig. 5: Den Aufbau der Impulsquelle zur Ansteuerung eines Zündtransformators entsprechend dem ersten Ausfüh- rungsbeispiel der Erfindung,
- Fig. 6: Den Aufbau einer Impulsquelle für einen Zündtrans- formator entsprechend dem zweiten Ausführungsbei- spiel der Erfindung, und
- Fig. 7: Eine graphische Darstellung der Spannung an der Sekundärwicklung und am Kondensator entsprechend dem zweiten Ausführungsbeispiel.
- Fig. 8: Eine Schaltungsanordnung für eine Entladungslampe unter Verwendung einer symmetrischen Zündung ent- sprechend dem dritten Ausführungsbeispiel.
- Fig. 9: zeigt eine Abwandlung eines Transformatorkerns mit beispielhaften Maßen.

### Bevorzugte Ausführung der Erfindung

Eine Schaltungsanordnung 1 mit Zündtransformator 2 entsprechend der vorliegenden Erfindung ist in Figur 1 gezeigt.

Eine Primärwicklung 4 des Zündtransformators 2 wird durch eine Impulsquelle 6 und eine Zündspannung U2 gespeist. Die Sekundärwicklung 8 des Zündtransformators 2 ist mit der Entladungslampe 10 in Reihe geschaltet und wird durch eine Betriebsspannung U_{Q} gespeist. Als Entladungslampe gelangt bevorzugt eine Hochdruckgasentladungslampe, beispielsweise eine quecksilberhaltige Halogen-Metalldampflampe vom Typ "OSRAM HQI" zum Einsatz.

In Figur 2 ist eine Entladungslampe 10 in einem Lampensockel 12 dargestellt. Der Lampensockel 12 weist die Impulsqüelle 6 auf, durch die die Primärwicklung 4 des Zündtransformators 2 gespeist wird. Der Zündtransformator 2 ist, wie in Figur 2 gezeigt, bevorzugt ringförmig ausgebildet und hat einen Transformatorkern 14, der wie in Figur 3 gezeigt einen Luftspalt 15 hat. Auf dem Transformatorkern 14 ist die Sekundärwicklung 8 aufgebracht, die von der Primärwicklung 4 umgeben ist.

Wie bereits in Figur 1 gezeigt ist ein Anschluss 16 der Entladungslampe 10 mit einem Ende der Sekundärwicklung 8 verbunden, während ein anderer Anschluss 18 der Entladungslampe 10 über den Lampensockel mit der Betriebsspannung U_{Q} versorgt wird. Wie bereits in Figur 1 gezeigt, wird die Impulsquelle 6 mit der Zündspannung U2 gespeist. Der Lampensockel 12 ist bevorzugt mit einer Vergussmasse, wie z.B. Silikon, gefüllt, damit eine hohe Spannungsisolation um den Zündtransformator vorliegt und gleichzeitig eine thermische Isolation des Transformatorkerns 14 vorgesehen wird. Es ist ein Verguss mit einer Schaumstruktur oder einer Hohlkörperfüllung denkbar. Alternativ dazu kann der Kern in einem abgeschlossenem Gehäuse vorgesehen sein, durch das eine Konvektion der Luft verhindert und somit eine Kühlung unterbunden wird.

Die Anschlüsse für die Zündspannung U2 und die Betriebsspannung Ü_{Q} sind als elektrische Anschlüsse zum Betriebsgerät aus dem Lampensockel herausgeführt.

Das Entladungsgefäß 20 der Entladungslampe 10 taucht in ein mittleres Loch im Zündtransformator 2 ein, wodurch, wie bereits in der Offenlegungsschrift DE 19610385 dargelegt, eine kleinvolumige Gasentladungslampe mit kurzen Spannungszuführungen in integrierter Bauweise umgesetzt werden kann. Neben der vorteilhaften kompakten Bauweise können Verluste bei der Zündspannung aufgrund dieser kompakten Bauweise gering gehalten werden.

In Figur 3 ist die beispielhafte Perspektivansicht des Transformatorkerns 14 mit einem Luftspalt 15 dargestellt.

Als Kernmaterial kommt ein Ferrit zur Anwendung. In diesem Beispiel wird als Material N30 vom Hersteller Epcos mit einem Außendurchmesser von 25mm, einem Innendurchmesser von 15mm, einer Höhe von 3,8mm und einem Luftspalt von 3,5mm verwendet. Das Material für den Transformatorkern wird in einer solchen Weise gewählt, dass die Curie-Temperatur direkt nach der Zündung dadurch erreicht wird, dass ein Anteil der vom Wandler zur Verfügung gestellten Energie zur Aufheizung des Transformatorkerns genutzt wurde. Wenn der Transformatorkern zumindest teilweise die Curie-Temperatur erreicht hat, ist die Sekundärwicklung des Transformators im Wesentlichen unwirksam, wobei jedoch eine geringe Leistungsabsorption aus dem Lampenkreis benötigt wird, um den Transformatorkern oder Teile des Transformatorkerns auf der Curie-Temperatur zu halten.

Beim Stand der Technik wurde eine hohe Curie-Temperatur angestrebt, damit das magnetische Bauelement bei einer hohen Leistung betrieben werden kann. Im Gegensatz dazu wird bei der vorliegenden Erfindung eine Curie-Temperatur vorzugsweise im Bereich zwischen 60°C und 400°C des Materials angestrebt, da dieser aus Sicht des Stands der Technik aufgrund schlechten Ferriteigenschaften der gewünschte Effekt bei der Sekundärwicklung bereits zu einem frühen Zeitpunkt eintritt.

Während beim Stand der Technik im Hinblick auf angestrebte geringe Verluste ein großer Querschnitt des Transformatorkerns von Vorteil war, wird bei der vorliegenden Erfindung ein besonders geringer Kernquerschnitt angestrebt. Darüber hinaus sollte auch die magnetische Länge gering gehalten werden. Dadurch kann die zur Aufheizung des Transformatorkerns erforderliche Energie gering gehalten werden. Zusammenfassend kann somit gesagt werden, dass ein geringes Kernvolumen für die vorliegende Erfindung von Vorteil ist. Der Transformatorkern ist jedoch so groß zu wählen, dass der Transformator seine Funktionen wahrnehmen kann, d.h. im kalten Zustand eine ausreichende magnetische Kopplung zwischen der Primär- und der Sekundärwicklung ermöglicht.

Als Kernform ist besonders die in Figur 3 gezeigt Ringform geeignet, da bei einer derartigen Temperatur und hochfrequenten Lampenströmen weniger elektromagnetische Störungen als bei einem Stabkern verursacht werden, wobei dieses insbesondere bei Temperaturen nahe oder bei der Curie-Temperatur auftritt.

Aus Figur 4 geht hervor, dass die Permeabilität ab einer Temperatur von ungefähr 143°C, der Curie-Temperatur, bei dem verwendeten Kernmaterial N30 ungefähr den Wert 1 erreicht. Wenn nun während des Betriebes nach der Zündung die Temperatur des Transformatorkerns nahe 143°C oder etwas oberhalb dieser Temperatur gehalten wird, so verliert der Transformatorkern seine ferrimagnetischen Eigenschaften und zeigt nur noch paramagnetische Eigenschaften, wodurch die Sekundärwicklung faktisch unwirksam wird.

Bei dem nachfolgend beschriebenen ersten und zweiten Ausführungsbeispiel gelangt ein Transformatorkern aus dem Material N30 gemäß Vorbeschreibung zum Einsatz.

Figur 5 zeigt eine Impulsquelle 26 entsprechend dem ersten Ausführungsbeispiel, die statt der Impulsquelle 6 aus Figur 1 verwendet wird.

Die Sekundärwicklung 8 weist 30 Windungen aus teflonisoliertem Draht auf und hat eine Impedanz von 39µH bei 20°C. Die Primärwicklung weist zwei Windungen auf. Die mittleren Windungen sowohl der Primärwicklung 4 als auch der Sekundärwicklung 8 sind auf dem Transformatorkern 14 gegenüber dem Luftspalt angeordnet. Der Transformatorkern ist durch Vakuumverguss mittels Silikon wärme- und hochspannungsisoliert. Die Primärwicklung 4 ist über einen Widerstand 28 vom 100kΩ und einer Funkenstrecke 30 mit einer Schaltspannung von 2kV in Reihe geschaltet. Eine Kondensator 32 von 27nF ist über den Widerstand 28 zur Zündspannung U2 parallel geschaltet. Die Zündspannung U2 beträgt 2,5kV.

Nachfolgend wird der Betrieb eines Zündtransformators mit der Impulsquelle 26 aus Figur 5 beschrieben.

Solange eine Zündspannung U2 anliegt, werden durch den Zündtransformator 2 an der Sekundärwicklung 8 Impulse mit Spitzenspannung von 21kV erzeugt. Dieses führt zum Zünden der in Figur 5 nicht dargestellten Entladungslampe 10. Als Entladungslampe kommt eine quecksilberhaltige Halogen-Metalldampflampe vom Typ "OSRAM HQI" mit einer Nennleistung von 35W zur Anwendung.

Nach der Zündung der Entladungslampe 10 erfolgt ein Abschalten der Zündspannung U2, sodass über den Zündtransformator 2 keine weiteren Zündimpulse erzeugt werden. Entsprechend Figur 1 erfolgt ein Betrieb der Entladungslampe 10 über die Betriebsspannung U_{Q} mit einer Frequenz von 2 MHz. Die Entladungslampe 10 wird mit einem Betriebsstrom von 400mA betrieben, wodurch zunächst ein ohmsch-induktiver Spannungsabfall über der Sekundärwicklung 8 von etwa 200V auftritt. Durch diesen Spannungsabfall erfolgt eine Erwärmung des Transformatorkerns 14. Die Lampenspannung beträgt zunächst 20V.

Wenn die Temperatur des Transformatorkerns 14 in die Nähe der Curie-Temperatur von etwa 143°C gelangt, so verringert sich entsprechend Figur 4 die Induktivität drastisch, sodass sich der Spannungsabfall über der Sekundärwicklung auf etwa 40V einstellt. Durch eine geeignete thermische Isolierung und eine entsprechende Auslegung der Schaltung erreicht die Kerntemperatur einen Wert nahe der Curie-Temperatur im gleichen Zeitbereich wie das Hochlaufen der Lampe. In der Praxis kann diese Zeitdauer wenige Sekunden bis einige Minuten betragen. In dieser Zeit erhöht sich die Lampenspannung von anfangs 20V auf 85V. Aufgrund des verringerten Spannungsabfalls über der Sekundärwicklung 8 ist nur eine geringe Betriebsspannung U_{Q} notwendig.

Eine Regelung der Lampenleistung erfolgt nun durch eine Erhöhung der Frequenz, beispielsweise von 2,5MHz auf 3,5MHz. Diese Regelung der Lampenleistung und die Stabilisierung der Entladung erfolgt über die verbleibende Restinduktivität der Sekundärwicklung 8. Diese Restinduktivität hängt von der Induktivität der von der Sekundärwicklung 8 gebildeten Luftspule, sowie den Temperaturverhältnissen während des stationären Betriebes ab. Diese Restinduktivität wird bevorzugt so eingestellt, dass die sich ergebende Impedanz im Bereich von ¹/₅ bis zum fünffachen der Impedanz der Entladungslampe liegt. Beim ersten Ausführungsbeispiel hat die Restinduktivität 8µH betragen. Unter der Impedanz der Entladungslampe soll hier der Quotient der beiden der beiden Effektivwerte von Lampenspannung und -strom bei Nennleistung verstanden werden.

In Figur 6 ist eine Impulsquelle 46 entsprechend dem zweiten Ausführungsbeispiel dargestellt. Diese Impulsquelle 26 des ersten Ausführungsbeispiels weist eine Funkenstrecke 50 und einen Kondensator 52 auf. Ein dem Widerstand 28 beim ersten Ausführungsbeispiel vergleichbarer Widerstand ist beim zweiten Ausführungsbeispiel nicht vorgesehen. Der Kondensator 52 hat eine Kapazität von 70nF und die Funkenstrecke eine Schaltspannung von 800V.

In Figur 7 ist in der oberen graphischen Darstellung die durch die Sekundärwicklung 8 erzeugte Spannung dargestellt, während in der unteren Darstellung die Spannung am Kondensator 52 erkennbar ist.

Der sich an die Zündung der Lampe anschließende Betrieb erfolgt wie der bei der Schaltungsanordnung entsprechend dem ersten Ausführungsbeispiel. Durch die Schaltungsanordnung entsprechend dem ersten und zweiten Ausführungsbeispiel lassen sich für einen Lampenbetrieb nach der Zündung eine geringe Induktivität der Sekundärwicklung und auch geringere Verluste während des Betriebes der Entladungslampe erzielen.

Die Entladungslampen kommen bevorzugt für die Videoprojektion, im Kraftfahrzeugscheinwerfer und für die Allgemeinbeleuchtung zum Einsatz. Im Vergleich zu dem in der WO2005/011338 gezeigten Stand der Technik, ist bei einer Schaltungsanordnung für den Betrieb einer Entladungslampe entsprechend der vorliegenden Erfindung kein zusätzliches Bauelement, wie z.B. der Kondensator zur partiellen Kompensation aus dieser genannten Druckschrift notwendig. Im Ergebnis lässt sich mit der vorliegenden Erfindung ein guter Gesamtwirkungsgrad bei der Schaltungsanordnung erzielen.

In den bisher dargestellten Ausführungsformen wurde immer eine unsymmetrische Zündanordnung betrachtet, bei der der Zündtransformator nur eine Sekundärwicklung besitzt. Die Figur 8 zeigt eine Schaltungsanordnung 54 gemäß dem dritten Ausführungsbeispiel wobei durch die beiden Sekundärwicklungen 8a und 8b eine symmetrische Zündung realisiert wird. Als Kernmaterial wird ein Ferrit mit einer Curie-Temperatur von nur ungefähr 109°C und einer maximalen Anfangspermeabilität von nur 2500 verwendet, im Gegensatz zu ungefähr 143°C und 5400 gemäß Figur 4 bei den beiden bisherigen Ausführungsbeispielen. Ferner sind in Fig. 8 eine Impulsquelle 56 und ein Betriebsgerät 58, das die Spannungen U2 und UQ zur Verfügung stellt, gezeigt. Die Anschlüsse für die Stromzuführung (z.B. 12 V Gleichstrom oder 230 V Wechselstrom sind mit 60 bezeichnet. Die Schaltungsanordnung 54 befindet sich im Lampensockel

Die geometrischen Abmessungen des Kerns, welcher keinen Spalt aufweist, zeigt Figur 9. Die beiden Sekundärwicklungen 8a und 8b sind dabei auf den beiden 30mm langen Kernseiten gewickelt. In einem weiteren Arbeitsschritt wurde die Primärwicklung jeweils zur Hälfte über die Sekundärwicklungen 8a und ab auf den beiden langen Kernseiten gewickelt.

Der Transformator ist zusammen mit der Impulsquelle und dem Betriebsgerät im Lampensockel vergossen. Dabei wurden Teile des Betriebsgeräts welche im Betrieb besonders heiß werden, wie beispielsweise Leistungshalbleiter, in unmittelbarer Nähe zum Zündtransformator angeordnet, um deren Abwärme zur Erwärmung des Transformatorkerns nutzen zu können. Während des Betriebs muss daher besonders wenig Energie dem Lampenstromkreis entzogen werden, um den Transformatorkern nahe der Curie-Temperatur zu halten.

Es wird ein Zündtransformator für eine Entladungslampe mit einem Transformatorkern vorgesehen. Das Material und die Abmessung des Transformatorkerns sind in einer solchen Weise gewählt, dass die Curie-Temperatur des Materials nach der mittels des Zündtransformators bewirkten Zündung durch einen Spannungsabfall über einer Sekundärwicklung des Zündtransformators erreichbar ist. Auf diese Weise verbleibt für die Sekundärwicklung nur eine Restinduktivität. Es wird ferner ein Lampensockel für eine Entladungslampe mit einem derartigen Zündtransformator vorgesehen, wobei bevorzugt das Entladungsgefäß der Lampe in das Mittelloch des Zündtransformators im Lampensockel zumindest abschnittsweise hineinragt, woraus sich ein kompakter Lampensockel mit Entladungslampe ergibt.

## Patentansprüche

1. Zündtransformator (2) für eine Entladungslampe mit einem Transformatorkern (14), **dadurch gekennzeichnet daß**, dessen Material und Abmessungen in einer solchen Weise gewählt sind, dass die Curie-Temperatur des Materials nach der mittels des Zündtransformators (2) bewirkten Zündung durch einen Spannungsabfall über einer Sekundärwicklung (8) des Zündtransformators erreichbar ist.

2. Zündtransformator nach Anspruch 1, wobei die Curie-Temperatur des Materials im Bereich von 60°C bis 400°C liegt.

3. Zündtransformator nach Anspruch 1 oder 2, wobei die magnetische Länge und der magnetisch wirksame Querschnitt von dem Transformatorkern (14) in einer solchen Weise minimiert ist, dass eine für die Zündung ausreichende magnetische Kopplung zwischen Primär- und Sekundärwicklung (4, 8) im kalten Zustand des Zündtransformators vorliegt.

4. Zündtransformator nach einem der vorhergehenden Ansprüche, wobei der Transformatorkern ringförmig ausgebildet ist.

5. Zündtransformator nach einem der vorhergehenden Ansprüche, wobei der Zündtransformator thermisch isoliert ausgebildet ist.

6. Zündtransformator nach Anspruch 5, wobei der Transformatorkern (14) zur thermischen und beziehungsweise oder elektrischen Isolation vergossen ist.

7. Zündtransformator nach Anspruch 5, wobei der Transformatorkern (14) in einem abgeschlossenen Gehäuse vorgesehen ist, durch das eine Konvektion von Luft verringert ist.

8. Zündtransformator nach einem der vorhergehenden Ansprüche, der für eine Hochdruckentladungslampe vorgesehen ist.

9. Lampensockel (12) für eine Entladungslampe **gekennzeichnet durch** einem Zündtransformator (14) nach einem der vorhergehenden Ansprüche.

10. Lampensockel nach Anspruch 9, wobei das Entladungsgefäß (20) der Lampe in das Mittelloch des Zündtransformators im Lampensockel (12) zumindest abschnittweise hineinragt.

## Claims

1. Ignition transformer (2) for a discharge lamp having a transformer core (14), **characterized in that** whose materials and dimensions are chosen in such a manner that the Curie temperature of the material after the ignition which is achieved by means of the ignition transformer (2) can be achieved by a voltage drop across a secondary winding (8) of the ignition transformer.

2. Ignition transformer according to Claim 1, with the Curie temperature of the material being in the range from 60°C to 400°C.

3. Ignition transformer according to Claim 1 or 2, with the magnetic length and the magnetically effective cross section of the transformer core (14) being minimized in such a manner that magnetic coupling which is sufficient for ignition occurs between the primary and secondary winding (4, 8) in the cold state of the ignition transformer.

4. Ignition transformer according to one of the preceding claims, with the transformer core being annular.

5. Ignition transformer according to one of the preceding claims, with the ignition transformer being thermally insulated.

6. Ignition transformer as clamed in Claim 5, with the transformer core (14) being encapsulated for thermal and/or electrical insulation.

7. Ignition transformer as claimed in Claim 5, with the transformer core (14) being provided in a closed housing, by means of which convection of air is reduced.

8. Ignition transformer as claimed in one of the preceding claims, which ignition transformer is intended for a highpressure discharge lamp.

9. Lamp cap (12) for a discharge lamp, **characterized in that** an ignition transformer (14) as claimed in one of the preceding claims.

10. Lamp cap as claimed in claim 9, with the discharge vessel (20) of the lamp projecting at least partially into the center hole of the ignition transformer in the lamp cap (12).

## Revendications

1. Transformateur ( 2 ) d'amorçage d'une lampe à décharge, comprenant un noyau ( 14 ) de transformateur, **caractérisé en ce que** son matériau et ses dimensions sont choisis de telle manière que le point de Curie du matériau, après l'amorçage provoqué au moyen du transformateur ( 2 ) d'amorçage, peut être atteint par une chute de tension aux bornes d'un enroulement ( 8 ) secondaire du transformateur d'amorçage.

2. Transformateur d'amorçage suivant la revendication 1, dans lequel le point de Curie du matériau va de 60°C à 400°C.

3. Transformateur d'amorçage suivant la revendication 1 ou 2, dans lequel la longueur magnétique et la section transversale efficace magnétique du noyau ( 14 ) du transformateur sont minimisées d'une façon telle qu'un couplage magnétique suffisant pour l'amorçage entre l'enroulement ( 4, 8 ) primaire et secondaire a lieu à l'état froid du transformateur d'amorçage.

4. Transformateur d'amorçage suivant l'une des revendications précédentes, dans lequel le noyau du transformateur est annulaire.

5. Transformateur d'amorçage suivant l'une des revendications précédentes, dans lequel le transformateur d'amorçage est isolé thermiquement.

6. Transformateur d'amorçage suivant la revendication 5, dans lequel le noyau ( 14 ) du transformateur est coulé pour l'isolation thermique et, respectivement, ou électrique.

7. Transformateur d'amorçage suivant la revendication 5, dans lequel le noyau ( 14 ) du transformateur est prévu dans un carter fermé, par lequel une convection de l'air est diminuée.

8. Transformateur d'amorçage suivant l'une des revendications précédentes, qui est prévu pour une lampe à décharge à haute pression.

9. Culot (12) de lampe pour une lampe à décharge, **caractérisé par** un transformateur ( 14 ) d'amorçage suivant l'une des revendications précédentes.

10. Culot de lampe suivant la revendication 9, dans lequel l'enceinte ( 20 ) de décharge de la lampe pénètre dans le trou médian du transformateur d'amorçage dans le culot ( 12 ) de la lampe au moins par section.
